# EUROPÄISCHE PATENTSCHRIFT

(11) **EP 2 918 473 B1**
(45) Veröffentlichungstag und Bekanntmachung des Hinweises auf die Patenterteilung: **25.09.2019**
(21) Anmeldenummer: 15157117.1
(22) Anmeldetag: 02.03.2015
(51) Int. Cl.: B61D 17/06

(54) **FAHRZEUGKOPF FÜR EIN SPURGEBUNDENES FAHRZEUG, INSBESONDERE SCHIENENFAHRZEUG MIT EINER VERSTÄRKTEN RAHMENSTRUKTUR FÜR DIE FRONTSCHEIBE SOWIE FRONTSCHEIBE FÜR DEN FAHRZEUGKOPF**
VEHICLE HEADER MODULE FOR A RAILBORNE VEHICLE, IN PARTICULAR RAIL VEHICLE HAVING A REINFORCED FRAME STRUCTURE FOR THE FRONT PANEL AND FRONT PANEL FOR THE VEHICLE HEADER MODULE
TÊTE DE VÉHICULE POUR UN VÉHICULE GUIDÉ, EN PARTICULIER UN VÉHICULE SUR RAIL DOTÉ D'UNE STRUCTURE DE CADRE RENFORCÉE POUR LA VITRE FRONTALE ET VITRE FRONTALE POUR LA TÊTE DE VÉHICULE

(30) Priorität: 14.03.2014 DE 102014204761
(43) Veröffentlichungstag der Anmeldung: 16.09.2015
(73) Patentinhaber: Voith Patent GmbH, 89522 Heidenheim (DE)
(72) Erfinder: Ende, Sascha, 37632 Eschershausen (DE); Beika, Uwe, 03222 Lübbenau (DE)

(56) Entgegenhaltungen:
- EP-A1- 1 366 965
- EP-A1- 1 958 848
- DE-A1-102006 044 397
- DE-A1-102008 007 590
- FR-A1- 2 818 225
- GB-A- 2 411 630

## Beschreibung

Die Erfindung betrifft einen Fahrzeugkopf für ein spurgebundenes Fahrzeug, insbesondere Schienenfahrzeug, wobei eine Ausnehmung vorgesehen ist, in die eine Frontscheibe einfügbar ist und die Frontscheibe wahlweise direkt von dem Rahmen des Fahrzeugkopfes oder von einem separaten Fensterrahmen an dem Fahrzeugkopf angebunden ist sowie einen Rahmen zur Aufnahme einer Frontscheibe zur Anordnung an einem Fahrzeugkopf für ein spurgebundenes Fahrzeug.

Fahrzeugköpfe zur Befestigung an der Stirnseite eines spurgebundenen Fahrzeuges, insbesondere eines Schienenfahrzeuges sind in unterschiedlichsten Ausführungen aus dem Stand der Technik bekannt.

Die Druckschrift GB 2 411 630 A offenbart einen Rahmen für eine Fahrzeugkabine eines Schienenfahrzeuges, wobei der Rahmen aus Rahmenelementen aufgebaut ist, welche die Front-, Boden- und Dachteile sowie die seitlichen Teile der Fahrzeugkabine definieren. Der aus diesem Stand der Technik bekannte Rahmen weist eine Vielzahl von nachgiebigen Regionen auf, die auf die Rahmenelemente verteilt sind. Im Crashfall, das heißt bei einer Kollision eines mit dem aus dem Stand der Technik bekannten Fahrzeugkopf ausgerüsteten Schienenfahrzeugs mit einem anderen Schienenfahrzeug oder einem anderen Hindernis als Kollisionsgegner, geben die nachgiebigen Regionen nach, sodass sich der Rahmen an die Konturen des Kollisionsgegners zumindest teilweise anpassen kann, wodurch die aufgrund der Kollision im Rahmen eingeleitete Stoßenergie zumindest teilweise abgebaut wird. Um dem Fahrzeugführer eines solchen schienengebundenen Fahrzeugs eine große Übersicht zu ermöglichen, ist bei aus dem Stand der Technik beschriebenen Fahrzeugköpfen in der Regel eine flächenmäßig große Frontscheibe vorgesehen. Diese Frontscheibe erstreckt sich über einen großen Teil der Stirnseite und ist an ihren Rändern über entsprechende Hilfsmittel mit dem Fahrzeugkopf zumindest mittelbar verbunden.

Um eine solche Verbindung bereitzustellen, ist vorgesehen, entweder die Frontscheibe unmittelbar an dem Fahrzeugkopf in einem an dem Fahrzeugkopf integrieren Rahmen anzuordnen oder die Frontscheibe wird mit einem entsprechenden Fensterrahmen versehen, der wiederum in das Rahmengestell des Fahrzeugkopfes einbringbar ist.

Im zuvor erwähnten Crashfall ergibt sich jedoch der Nachteil, dass die Frontscheibe aufgrund der Verformung des Fahrzeugkopfes in mehrere große Teile bricht und so für den Fahrzeugführer eine Gefahr darstellt oder aber als Ganzes in die Fahrerkabine eindringt. Der an sich zuvor definierte Sicherheitsraum für den Fahrzeugführer ist aufgebrochen und die notwendige sichere Integrität ist nicht mehr gegeben.

Um ein Eindringen der Frontscheibe in die Fahrerkabine zu vermeiden, ist aus DE 10 2007 007 594 A1 eine Ausführung einer Frontscheibenanordnung, die die Frontscheibe und deren Halteeinrichtung umfasst, bekannt, die in einem Übergangsbereich zwischen einem unteren Abschnitt und einem oberen Abschnitt derart gegenüber dem oberen Abschnitt geschwächt ausgebildet ist, dass diese in einer vorgebbaren Frontalcrashsituation in dem Übergangsbereich ein definiertes Versagen der Frontscheibenanordnung ermöglicht. Dadurch wird ein definiertes Abklappen des unteren Abschnitts gegenüber dem oberen Abschnitt ermöglicht und gleichzeitig verhindert, dass die bei dem Crash wirkenden Lasten ungehindert in den oberen Abschnitt der Frontscheibenanordnung weitergeleitet werden.

Aufgabe der Erfindung ist es, für einen möglichen Crashfall eine Integrität der im Fahrzeugkopf enthaltenen Frontscheibe zumindest teilweise zu ermöglichen, wobei diese im Crashfall ein gezieltes Herausbewegen aus dem Verformungsbereich erfährt und ein Eindrücken der Frontscheibe in die Fahrerkabine vermieden wird.

Die erfindungsgemäße Lösung der Aufgabe ergibt sich aus den Merkmalen der Ansprüche 1 und 8. Gegenstand des Anspruchs 1 ist ein Rahmen zur Aufnahme einer Frontscheibe, der zur Anordnung an einem Fahrzeugkopf vorgesehen ist. Gegenstand des Anspruchs 8 ist ein Fahrzeugkopf mit einem Rahmen zur Aufnahme einer Frontscheibe. Vorteilhafte Ausbildungen sind in den Unteransprüchen wiedergegeben.

Die Verformungselemente in Form von Sicken bewirken, dass die Frontscheibe im Crashfall durch die Sicke entsprechend Bewegungsraum erhält und so ihre Position bezogen auf den Fahrzeugkopf verändern kann. In bevorzugter Ausbildung ist das einzelne Verformungselement als in Umfangsrichtung um die Frontscheibe vollständig verlaufende Sicke ausgeführt.

Die Lösung der Aufgabe besteht somit darin, dass die im Fahrzeugkopf angeordnete Frontscheibe an dem Rahmen/Fensterrahmen ein als zumindest teilweise, vorzugsweise vollständig um die Frontscheibe verlaufende Sicke ausgeführtes Verformungselement vorsieht. Das Verformungselement kann am Rahmen oder in diesem integriert ausgeführt werden.

Im Crashfall wird bei Verformung und ggf. Zerstörung dessen die Frontscheibe gezielt und aus der Anschlussumgebung derart bewegt, dass die Insassen in der Fahrerkabine nicht verletzt werden. Die Frontscheibe wird zerstört (kleine Risse und/oder Rissnetze), aber das Hineinfallen in den Überlebensraum des Fahrzeugführers wird durch den Rahmen verhindert. Durch den möglichen Weg, den die Scheibe im Crashfall machen kann, wird diese nicht aus dem Fensterrahmen gestoßen oder gerissen. Bruchstücke werden nicht aus der Scheibe herausgetrennt und können somit den Fahrer nicht gefährden. Auch das Eindringen von großem Außenhüllenmaterial, z.B. GFK wird vermieden und somit der Fahrer geschützt.

Der Grundgedanke der Erfindung ist es, die Integrität der Frontscheibe auch im Crashfall zumindest teilweise zu erhalten. Dies wird dadurch erreicht, dass bei der entsprechenden Verformung des Fahrzeugkopfes die Frontscheibe aus dem diese haltenden Rahmen bzw. Fensterrahmen ausbrechen kann, sodass die Verformungsenergie nicht mehr auf die Frontscheibe übertragen wird. Dies wird in besonders vorteilhafter Ausbildung dadurch erreicht, dass der die Frontscheibe haltende Rahmen zumindest in Teilbereichen eine Sollbruchstelle aufweist. Diese Sollbruchstelle führt dazu, dass sich die Frontscheibe von dem Rahmen des Fahrzeugkopfes, der eine Verformung im Crashfall erfährt, trennen kann bzw. elastisch verformen kann.

Es sind unterschiedliche Ausführungsformen vorgesehen, die es ermöglichen, dass die Frontscheibe auch im Crashfall noch erhalten bleibt. Auch wenn sich kleine Splitter nicht vermeiden lassen, ist die Scheibe zwar defekt, aber noch im Verbund. Dies bringt unter anderem den wesentlichen Vorteil mit sich, dass der Raum, in dem sich der Fahrzeugführer befindet, zum einen weiterhin zumindest teilweise von der Frontscheibe abgedeckt bleibt, aber auch, dass es vermieden wird, dass an sich durch einen Bruch in der Frontscheibe entstehende Bruchstücke nicht in den Fahrzeugführerraum gelangen können und so den Fahrzeugführer möglicherweise verletzen können.

Technisch wird dies dadurch erreicht, dass am Rahmen entsprechende Sollbruchstellen vorgesehen sind. Die Sollbruchstellen können in unterschiedlicher Art und Weise ausgeführt und vorgesehen sein. Vorzugsweise weist das zumindest eine Verformungselement eine derartige Sollbruchstelle auf. Die Sollbruchstelle bzw. Triggerstelle befindet sich insbesondere neben der Scheibe in einem vordefinierten, insbesondere ausreichendem Abstand, so dass eine definierte Verformung im Crashfall möglich ist. Die Scheibe kann sich im Verbund je nach Anordnung der Sollbruchstelle mit einem diese in Umfangsrichtung umschließenden, verstärkten Bereich, insbesondere Rahmenteil aus dem Fahrzeugkopf herausbewegen.

Die Sollbruchstelle kann dabei als Funktion zumindest einer Kenngröße aus der nachfolgenden Gruppe oder einer Kombination aus diesen definiert sein:
- geometrische Ausführung des einzelnen Verformungselementes
- Dimensionierung des einzelnen Verformungselementes
- Material des einzelnen Verformungselementes

Dadurch kann das Verhalten die Bewegung der Frontscheibe betreffend im Crashfall entscheidend über die Definition der Sollbruchstelle und damit des Ansprechens im Crashfall beeinflusst werden.

In einer vorteilhaften Ausbildung ist das zumindest eine Verformungselement in Umfangsrichtung zumindest teilweise, vorzugsweise vollständig um die Frontscheibe verlaufend angeordnet. Letztere Möglichkeit erlaubt ein vollständiges Herauslösen der Frontscheibe, während die erstere Möglichkeit den Vorteil bietet, die Frontscheibe im Crashfall definiert zu halten.

Die Sicken selbst können in unterschiedlicher Art und Weise gestaltet werden. Sie sind zum einen bogenförmig, eckig oder weisen auch in Draufsicht einen runden Querschnitt auf.

Verformungselemente können als Einzelelemente oder aber in Reihe hintereinander angeordnet werden. Die Reihenschaltung bietet den Vorteil, dass hier bis zum Ansprechen der Sollbruchstelle größere Kräfte auf kleinem Raum entsprechend aufgenommen werden können.

Der Rahmen des Fahrzeugkopfes kann unterschiedlich aufgebaut sein. Dieser umfasst gemäß einer ersten Ausbildung eine zur Aufnahme eines Fahrzeugführerstandes im Wesentlichen verformungssteife, selbsttragende und aus einzelnen Strukturelementen gebildete Kopfstruktur und eine mit diesen verbundene Außenhülle. Weist die selbsttragende Kopfstruktur eine Unterbodenstruktur auf, die mit den anderen Strukturelementen und/oder Außenhülle der selbsttragenden Kopfstruktur stoffschlüssig und/oder formschlüssig verbunden ist, kann in vorteilhafter Weise ein optimiertes Verhalten im Crashfall erzielt werden.

In einer zweiten Ausbildung ist der Rahmen des Fahrzeugkopfes von einer Außenhülle des Fahrzeugkopfes gebildet.

In Abhängigkeit der Ausbildung des Rahmens des Fahrzeugkopfes bestehen unterschiedliche Möglichkeiten für die Ausbildung des Rahmens der Frontscheibe. Dieser kann gemäß einer ersten Ausführung direkt durch den Rahmen des Fahrzeugkopfes, insbesondere den Strukturelementen und/oder der Außenhülle des Fahrzeugkopfes gebildet werden, indem dieser in den Strukturelementen und/oder der Außenhülle integriert ist.

In einer alternativen zweiten Ausführung kann auch vorgesehen sein, dass ein separater Fensterrahmen zunächst die Frontscheibe umgibt und diese dann zusammen als Einheit in den Fahrzeugkopf eingesetzt wird oder aber zuerst ein separater Rahmen mit dem Rahmen des Fahrzeugkopfes verbunden wird, in den dann die Frontscheibe eingesetzt wird. Das Verformungselement kann dabei direkt am Rahmen für die Frontscheibe oder dem Rahmen des Fahrzeugkopfes angeordnet bzw. in diesem integriert sein. Integrale Lösungen bieten den Vorteil, dass diese bereits bei der Herstellung mit berücksichtigt werden können und keine zusätzlichen Verbindungsbereiche geschaffen werden müssen.

In beiden Fällen wird sichergestellt, dass die Stoßenergie nicht maßgeblich auf die Frontscheibe übertragen wird und diese in große Bruchstücke bricht und/oder in den Überlebensraum eindringt. Es wird vielmehr erreicht, dass die Frontscheibe als Ganzes ihre Lage relativ zum Fahrzeugkopf verändert.

In einer besonders vorteilhaften Weiterbildung ist es vorgesehen, den Rahmen für die Frontscheibe im diese in Umfangsrichtung umschließenden Bereich gegenüber dem übrigen Rahmen des Fahrzeugkopfes hinsichtlich seiner Festigkeit verstärkt auszubilden. Die Verstärkung des der Rahmens für die Frontscheibe kann dabei durch eine der nachfolgenden Maßnahmen oder eine Kombination aus diesen eingestellt werden:
- Dimensionierung des Rahmens für die Frontscheibe
- Material
- geometrische Auslegung des Rahmens, insbesondere Längen-/Dickenverhältnis.

Die verstärkte Ausführung des Rahmens im Zusammenhang mit den Verformungselementen erlaubt auch beim Ansprechen der Verformungselemente eine stabile Fixierung der Frontscheibe in diesem, wodurch die Frontscheibe beim Lösen vom Fahrzeugkopf nicht aus dem Rahmen gelöst sondern noch fixiert in diesem bewegt wird.

Der Rahmen für die Frontscheibe kann aus einem Material aus der nachfolgenden Gruppe von Materialien ausgeführt sein:
- einem Kunststoff
- einem Faserverbund- bzw. Faserverbund-Sandwich-Werkstoff;
- ggf. auch Metall.

Bezüglich möglicher Verbindungsarten zwischen der Frontscheibe und dem Rahmen besteht eine Mehrzahl von Möglichkeiten. Diese wird vorzugsweise stoffschlüssig und/oder formschlüssig erfolgen. Vorzugsweise ist eine stoffschlüssige Verbindung zu wählen, weil mit dieser gute Dämpfungseigenschaften und eine gleichmäßige Krafteinleitung im Crashfall gegeben ist. Aufgrund elastischer Verformung im Crashfall kann die Klebenaht den Verbund von Rahmen und Fenster mit Hilfe der großen Bruchdehnung des Klebstoffes erhalten.

Dies gilt in Analogie für die Verbindung des separaten Rahmens für die Frontscheibe mit dem Rahmen des Fahrzeugkopfes. Diese erfolgt vorzugsweise ebenfalls stoffschlüssig und/oder formschlüssig. Der Vorteil stoffschlüssiger Verbindung besteht in der gleichmäßigen Krafteinleitung und Dichtigkeit gegenüber Feuchtigkeit.

Die Erfindung ist nicht darauf beschränkt, Sollbruchstellen an Frontscheiben von Fahrzeugköpfen von schienengebundenen Fahrzeugen beziehungsweise im Anbindungsbereich an die Anschlussumgebung einzusetzen. Vielmehr sollen Sollbruchstellen an den Rahmen für Fenster von schienengebundenen Fahrzeugen vorgesehen sein, die derart ausgelegt sind, dass sie entsprechende Verformungsenergie in einem Crashfall aufnehmen müssen.

Weitere vorteilhafte Ausgestaltungen gehen aus der nachfolgenden Beschreibung, den Zeichnungen sowie den Ansprüchen hervor.

Es zeigen:
- Figur 1a: eine Seitenansicht auf den Fahrzeugkopf frei von der Außenhülle;
- Figur 1b: eine perspektivische Ansicht auf einen Fahrzeugkopf eines schienengebundenen Fahrzeuges in Teildarstellung;
- Figur 2a: ein erstes Ausführungsbeispiel einer Ausbildung einer Sollbruchstelle am Rahmen einer Frontscheibe;
- Figur 2b: ein Detail aus Figur 2a;
- Figur 3: in schematisiert vereinfachter Darstellung die Ausbildung des Rahmens für die Frontscheibe vom Rahmen des Fahrzeugkopfes beziehungsweise der Außenhülle;
- Figur 4: in schematisiert vereinfachter Darstellung die Ausbildung des Rahmens für die Frontscheibe von einem separaten Rahmen;
- Figur 5: eine Weiterentwicklung der Ausführung gemäß Figur 3;
- Figur 6: eine Weiterentwicklung der Ausführung gemäß Figur 4;
- Figur 7: mögliche Sickenformen.

In den Figuren 1a und 1b ist ein Fahrzeugkopf 1 für ein schienengebundenes Fahrzeug dargestellt, welcher an einen Wagenkasten in Längsrichtung zu diesem angeordnet und befestigt ist. Dieser ist durch eine Erstreckung in Längsrichtung, Breitenrichtung und Höhenrichtung charakterisiert. Zur Verdeutlichung der einzelnen Richtungen ist ein Koordinatensystem an den Fahrzeugkopf angelegt. Die X-Richtung entspricht der Längsrichtung und fällt mit der Längsrichtung des schienengebundenen Fahrzeuges zusammen. Die Y-Richtung entspricht der Breitenrichtung und fällt mit der Querrichtung des schienengebundenen Fahrzeuges zusammen. Die Z-Richtung entspricht der Höhenrichtung.

Im Fahrzeugkopf 1 ist eine Ausnehmung 12 vorgesehen, in die eine Frontscheibe 4 wahlweise am Rahmen des Fahrzeugkopfes 1 oder an einem separaten Rahmen angebunden ist. Bei der in den Figuren 1a und 1b dargestellten Ausführung erfolgt die Anbindung der Frontscheibe 4 an den Rahmen 8 des Fahrzeugkopfes 1. Der Fahrzeugkopf 1 umfasst eine zur Aufnahme eines Fahrzeugführerstandes im Wesentlichen verformungssteife, selbsttragende und aus einzelnen Strukturelementen 13 gebildete Kopfstruktur 14 und eine mit den Strukturelementen 13 verbundene Außenhülle 2. Die selbstragende Kopfstruktur 14 umfasst ferner eine Unterbodenstruktur 3 und einen Dachbereich 5, vorzugsweise noch eine Stirnwand 7. Im dargestellten Fall sind die Strukturelemente 13 von sogenannten A-Säulen gebildet, die sich beidseits der Längsachse des Fahrzeugkopfes 1 vorzugsweise in Längs- und Höhenrichtung erstreckend ausgeführt sind und die über die Stirnwand 7 sowie den Dachbereich 3 und die Unterbodenstruktur 3 miteinander verbunden sind.

An der Stirnseite der Außenhülle 2 ist eine Frontscheibe 4 vorgesehen. Diese Frontscheibe 4 erstreckt sich bei dem hier dargestellten Ausführungsbeispiel von einem Dachbereich 5 bis hin zu dem durch die Unterbodenstruktur 3 gebildeten Fußbodenbereich 6 des Fahrzeugkopfes 1. Dadurch ist eine flächenmäßig große Frontscheibe 4 gegeben, die eine entsprechende Übersicht für den Fahrzeugführer gewährleistet.

Die Strukturelemente 13 und die Außenhülle 2 selbst sind in vorteilhafter Weise aus einem Faserverbund hergestellt. Dieser Faserverbund bringt zum einen den Vorteil, dass der Fahrzeugkopf 1 hinsichtlich seines Gewichtes leicht ist, aber auch, dass eine definierte Stabilität vorgegeben ist. Zudem ist dieser so ausgelegt, dass dieser im Crashfall entsprechende Stoßenergie aufnehmen kann, sodass insbesondere Tragelemente derart gestaltet sind, dass sie entsprechende Verformungen an definierten Stellen im Crashfall bereitstellen.

Die Frontscheibe 4 ist vorzugsweise aus ein- oder mehrschichtig aufgebauten Sicherheitsglas ausgeführt. Die Anbindung der Frontscheibe 4 in der Ausnehmung 12 erfolgt über einen Rahmen 8, der die Frontscheibe in Umfangsrichtung aufnehmend beziehungsweise um die Frontscheibe 4 in Umlaufrichtung umlaufend ausgeführt ist. Die Frontscheibe 4 kann ein- oder mehrteilig ausgeführt sein. Der Rahmen 8 ist mit der Frontscheibe verbunden. Der Rahmen 8 kann entweder Bestandteil bereits der Kopfstruktur 14, insbesondere der Außenhülle 2 sein oder der Rahmen 8 ist separat an der Frontscheibe 4 diese aufnehmend oder an diese angebunden angeordnet.

In der Ausführung gemäß Figur 1a und 1b wird der Rahmen 8 direkt von der Außenhülle 2 der Kopfstruktur 14 gebildet. D.h. es ist kein separater Rahmen erforderlich. Der Rahmen 8 weist erfindungsgemäß zumindest ein Verformungselement 16 auf. Das Verformungselement 16 ist vorzugsweise in Umfangsrichtung um die Frontscheibe 4 vollständig umlaufend ausgebildet und durch eine Sollbruchstelle charakterisiert.

Der Fahrzeugkopf 1 ist beispielhaft. Dieser weist weitere zweite Strukturelemente 15 auf, die an der Kopfstruktur 14 angelenkt, gelagert oder abgestützt sind. Beispielhaft sind hier Energieverzehreinrichtungen wiedergegeben.

Die Figuren 2a und 2b zeigen anhand eines Ausschnittes aus der Außenhülle 2 des Fahrzeugkopfes 1, wie beispielsweise in Figur 1a und 1b ausgeführt, eine erste erfindungsgemäße Ausführung. Der Rahmen 8 weist ein Verformungselement 16 auf. Dieses Verformungselement 16 ist dafür vorgesehen, zumindest einen Teil der durch den Crashfall erzeugten Stoßenergie aufzunehmen und sich derart zu verformen, dass die Frontscheibe 4 sich aus dem Rahmen 8 frei bewegen kann. Ein solches Verformungselement kann eine Sicke 9 sein. Die Sicke 9 weist eine in Draufsicht eckige Darstellung auf. Sie ist dazu geeignet, dass sich bei entsprechender Stoßenergie, die in einem Crashfall auf die Außenhülle wirkt, die Sicke 9 in eine oder mehrere Pfeilrichtungen 10 verformen kann. Dadurch wird die Scheibe 7 aus dem Rahmen 8 freigegeben und kann sich nun frei in Richtung der Stoßenergie bewegen, ohne dass diese zerbricht.

Überträgt man dies beispielsweise auf die Darstellung gemäß Figur 1a. 1, so ist insbesondere im unteren Bereich der Frontscheibe 4 eine Anbringung einer solchen Sicke 9 von Vorteil. Die Scheibe 7 würde sich dann in Pfeilrichtung 11 bewegen, wenn die Stoßenergie (Pfeil S) in die entsprechende Richtung wie dargestellt wirkt. Die Außenhülle 2 würde dann durch die Stoßenergie S entsprechend verformt werden. Die Frontscheibe 4 verbleibt jedoch als Ganzes auf der Außenhülle in diesem Bereich liegen und bewegt sich ausschließlich in Richtung des Pfeiles 11 (Figur 1b).

Grundsätzlich können die Sicken 9 in unterschiedlichen Formen ausgebildet sein. Ziel ist es, die Verformungsenergie, die durch die Stoßenergie bereitgestellt wird, auf den Rahmen 8 der Frontscheibe 4 wirken kann, derart, dass der Rahmen zumindest teilweise verformt oder aufgebrochen wird, sodass die vorzugsweise aus Sicherheitsglas bestehende Frontscheibe sich dann frei bewegen kann, sodass ein Zerbrechen vermieden wird. Sickengeometrien im Querschnitt in Dreiecksform, Rechteckform oder gerundet sind, wie in Figur 7 beispielhaft wiedergegeben, denkbar.

Die Figuren 3 und 4 zeigen schematisiert vereinfacht beispielhaft mögliche Anbindungen der Frontscheibe 4 an einen Rahmen 8. Gemäß Figur 3 wird der Rahmen 8 von der Außenhülle 2 der Kopfstruktur 14 gebildet. Dargestellt ist beispielhaft stark schematisiert eine mögliche Anbindung der Frontscheibe 4. Der Rahmen 8 ist an der Außenhülle 2 ausgeformt und weist einen Fügebereich 21 und einen Verformungsbereich 22 auf, wobei der Verformungsbereich 22 das zumindest eine Verformungselement 16 umfasst. Der Fügebereich 21 bildet dabei den Bereich, in welchem die Verbindung mit der Frontscheibe 4 erfolgt, hier durch eine stoffschlüssige Verbindung 17 in Form einer Klebeverbindung. Dabei schließt sich der Verformungsbereich 22 direkt an den Fügebereich 21 an, sodass die Verbindung 17 zum einen unabhängig vom Crashfall ausgelegt werden kann und ferner im Crashfall die Frontscheibe 4 direkt nach dem Fügebereich 21, d.h. der Verbindung zum Rahmen 8 von diesem getrennt wird.

Die Figur 4 verdeutlicht demgegenüber eine Ausführung mit Anbindung der Frontscheibe 4 über einen separaten Rahmen 8 an die Außenhülle 2 beziehungsweise die Kopfstruktur 14. Dabei weist der Rahmen einen Fügebereich 21, innerhalb welchem die Verbindung mit der Frontscheibe 4 angeordnet ist, auf. Ferner weist der Rahmen 8 einen Verformungsbereich 22 auf, innerhalb dessen das zumindest eine Verformungselement 16, insbesondere die Sicke 9 angeordnet ist. Dieser ist hier im Rahmen 8 integriert und vorzugsweise zwischen den beiden Verbindungsbereichen zur Anbindung an die Frontscheibe 4 - der Verbindung 19 - und der Verbindung 20 zur Verbindung des Rahmens 8 mit der Kopfstruktur 14, insbesondere der Außenhülle 2 angeordnet. Im Crashfall bricht somit der Rahmen 8 mit der Frontscheibe 4 aus der Außenhülle 2.

Die Figuren 5 und 6 zeigen Ausführungen gemäß der Figuren 3 und 4, welche durch zusätzliche Verstärkungselemente im Rahmen 8 und/oder der Außenhülle 2 charakterisiert sind. Die Figur 5 verdeutlicht eine Ausführung gemäß Figur 4 mit Verstärkung des separaten Rahmens 8. Der verstärkte Bereich ist mit 19 bezeichnet. Ferner ist auch die Außenhülle 2 der Kopfstruktur 14 dem Verbindungsbereich, d.h. der Verbindung 18 mit dem Rahmen 8 nachgeordnet verstärkt ausgeführt. Der verstärkte Bereich ist mit 20 bezeichnet.

Die Figur 6 zeigt anhand einer Ausführung der Figur 3 die Verstärkung des Rahmens 8, gebildet von der Außenhülle 2 der Kopfstruktur 14 des Fahrzeugkopfes 1. Die Verstärkungsbereiche sind mit 19 und 20 bezeichnet.

Bei allen Ausführungen gemäß der Figuren 3 bis 6 sind der Rahmen 8 und die Außenhülle 2 vorzugsweise aus Kunststoff, besonders bevorzugt aus Faserverbundmaterial ausgebildet. Die einzelnen Verstärkungsbereich 19, 20 können von Schaumkernen gebildet werden, um die der Aufbau des Rahmens 8 beziehungsweise der Außenhülle 2 erfolgt.

### Bezugszeichenliste

- 1: Fahrzeugkopf
- 2: Außenhülle
- 3: Unterbodenstruktur
- 4: Frontscheibe
- 5: Dachbereich
- 6: Fußbodenbereich / unterer Bereich
- 7: Stirnseite
- 8: Rahmen
- 9: Sicke
- 10: Pfeilrichtung
- 11: Pfeilrichtung
- 12: Ausnehmung
- 13: Strukturelemente
- 14: Kopfstruktur
- 15: weitere Strukturelemente
- 16: Verformungselement
- 17: Verbindung
- 18: Verbindung
- 19: verstärkter Bereich
- 20: verstärkter Bereich
- 21: Füge-/Verbindungsbereich
- 22: Verformungsbereich
- S: Pfeil / Stoßenergie

## Patentansprüche

1. Rahmen zur Aufnahme einer Frontscheibe, welcher zur Anordnung an einem Fahrzeugkopf eines spurgebundenen Fahrzeugs, insbesondere Schienenfahrzeugs, vorgesehen ist, wobei der
Rahmen (8) für die Frontscheibe (4) zumindest ein Verformungselement aufweist, welches entsprechend Energie aufnehmen und durch gezielte Verformung abbauen kann, derart dass die Frontscheibe (4) aus dem Rahmen (8) ohne große, vorzugsweise frei von Bruchstücken sich bewegt
**dadurch gekennzeichnet, dass**
das zumindest eine Verformungselement (16) als in Umfangsrichtung zumindest teilweise, vorzugsweise vollständig um die Frontscheibe verlaufende Sicke (9) ausgeführt ist.

2. Rahmen nach Anspruch 1,
**dadurch gekennzeichnet, dass**
das zumindest eine Verformungselement (16) in einem vordefinierten Abstand zur Fensterscheibe angeordnet ist.

3. Rahmen nach Anspruch 1 oder 2,
**dadurch gekennzeichnet, dass**
das zumindest eine Verformungselement eine Sollbruchstelle aufweist.

4. Rahmen nach Anspruch 3,
**dadurch gekennzeichnet, dass**
die Sollbruchstelle als Funktion zumindest einer Kenngröße aus der nachfolgenden Gruppe oder einer Kombination aus diesen definierbar ist:
- geometrische Ausführung des einzelnen Verformungselementes
- Dimensionierung des einzelnen Verformungselementes
- Material des einzelnen Verformungselementes.

5. Rahmen nach einem der Ansprüche 1 bis 4,
**dadurch gekennzeichnet, dass**
eine Mehrzahl von in Reihe hintereinander angeordneten Verformungselementen vorgesehen ist.

6. Rahmen nach einem der vorhergehenden Ansprüche,
**dadurch gekennzeichnet, dass**
er zur Verwendung mit einer Frontscheibe (4), die aus einem ein- oder mehrschichtigen Sicherheitsglas besteht, vorgesehen ist.

7. Rahmen nach einem der vorhergehenden Ansprüche,
**dadurch gekennzeichnet, dass**
das Verformungselement am Außenumfang des Rahmens angeordnet oder in diesem integriert ist.

8. Fahrzeugkopf für ein spurgebundenes Fahrzeug, insbesondere Schienenfahrzeug, wobei in dem Fahrzeugkopf eine Ausnehmung vorgesehen ist, in die eine Frontscheibe einfügbar ist, wobei die Frontscheibe wahlweise direkt am Rahmen des Fahrzeugkopfes oder an einem separaten Rahmen an dem Fahrzeugkopf angebunden ist,
der Rahmen (8) für die Frontscheibe (4) zumindest ein Verformungselement (16) aufweist, das entsprechend Energie aufnehmen und durch gezielte Verformung abbauen kann, derart dass die Frontscheibe (4) aus dem Rahmen (4) und/oder Fahrzeugkopf ohne große Bruchstücke, vorzugsweise frei von Bruchstücken sich bewegt;
**dadurch gekennzeichnet, dass**
das zumindest eine Verformungselement als in Umfangsrichtung zumindest teilweise, vorzugsweise vollständig um die Frontscheibe verlaufende Sicke ausgeführt ist.

9. Fahrzeugkopf nach Anspruch 8,
**dadurch gekennzeichnet, dass**
das zumindest eine Verformungselement in einem vordefinierten Abstand zur Fensterscheibe am Rahmen oder in diesem integriert angeordnet ist.

10. Fahrzeugkopf nach Anspruch 8 oder 9,
**dadurch gekennzeichnet, dass**
das zumindest eine Verformungselement eine Sollbruchstelle aufweist.

11. Fahrzeugkopf nach Anspruch 10,
**dadurch gekennzeichnet, dass**
die Sollbruchstelle als Funktion zumindest einer Kenngröße aus der nachfolgenden Gruppe oder einer Kombination aus diesen definierbar ist:
- geometrische Ausführung des einzelnen Verformungselementes
- Dimensionierung des einzelnen Verformungselementes
- Material des einzelnen Verformungselementes

12. Fahrzeugkopf nach einem der Ansprüche 8 bis 11,
**dadurch gekennzeichnet, dass**
eine Mehrzahl von in Reihe hintereinander angeordneten Verformungselementen vorgesehen ist.

13. Fahrzeugkopf nach einem der Ansprüche 8 bis 12,
**dadurch gekennzeichnet, dass**
die Frontscheibe (4) aus einem ein- oder mehrschichtigen Sicherheitsglas besteht.

14. Fahrzeugkopf nach einem der Ansprüche 8 bis 13,
**dadurch gekennzeichnet, dass**
das der Rahmen für die Frontscheibe im diese in Umfangsrichtung umschließenden Bereich gegenüber dem Fahrzeugkopf hinsichtlich seiner Festigkeit (19, 20) verstärkt ausgebildet ist.

15. Fahrzeugkopf nach Anspruch 14,
**dadurch gekennzeichnet, dass**
das die Verstärkung des Rahmens für die Frontscheibe durch eine der nachfolgenden Maßnahmen oder eine Kombination aus diesen einstellbar ist:
- Dimensionierung des Rahmens für die Frontscheibe
- Material
- geometrische Auslegung.

16. Fahrzeugkopf nach einem der Ansprüche 8 bis 15,
**dadurch gekennzeichnet, dass**
das der Rahmen für die Frontscheibe aus einem Material aus der nachfolgenden Gruppe von Materialien ausgeführt ist:
- einem Kunststoff
- einem Faserverbund- bzw. Faserverbund-Sandwich-Werkstoff.

17. Fahrzeugkopf nach einem der Ansprüche 8 bis 16,
**dadurch gekennzeichnet, dass**
das der Fahrzeugkopf eine zur Aufnahme eines Fahrzeugführerstandes im Wesentlichen verformungssteife, selbsttragende und aus einzelnen Strukturelementen gebildete Kopfstruktur (14) und eine mit diesen verbundene Außenhülle (2) umfasst.

18. Fahrzeugkopf nach Anspruch 17,
**dadurch gekennzeichnet, dass**
das die selbsttragende Kopfstruktur eine Unterbodenstruktur (3) aufweist, die mit den anderen Strukturelementen und/oder Außenhülle der selbsttragenden Kopfstruktur stoffschlüssig und/oder formschlüssig verbunden ist.

19. Fahrzeugkopf nach einem der Ansprüche 8 bis 18,
**dadurch gekennzeichnet, dass**
das der Rahmen des Fahrzeugkopfes von einer Außenhülle gebildet wird.

20. Fahrzeugkopf nach einem der Ansprüche 17 bis 19,
**dadurch gekennzeichnet, dass**
das der Rahmen für die Frontscheibe von Strukturelementen der selbsttragenden Kopfstruktur oder der Außenhülle gebildet ist.

21. Fahrzeugkopf nach einem der Ansprüche 17 bis 19,
**dadurch gekennzeichnet, dass**
das der Rahmen für die Frontscheibe von einem separaten Rahmen (8) gebildet ist, der mit dem Rahmen des Fahrzeugkopfes verbunden ist.

22. Fahrzeugkopf nach einem der Ansprüche 17 bis 19,
**dadurch gekennzeichnet, dass**
das die Frontscheibe mit dem Rahmen für die Frontscheibe stoffschlüssig und oder formschlüssig verbunden ist.

23. Fahrzeugkopf nach Anspruch 22,
**dadurch gekennzeichnet, dass**
das der separate Rahmen für die Frontscheibe mit dem Rahmen des Fahrzeugkopfes stoffschlüssig oder formschlüssig verbunden ist.

24. Fahrzeugkopf nach einem der Ansprüche 8 bis 23,
**dadurch gekennzeichnet, dass**
das der Rahmen des Fahrzeugkopfes aus einem Material, ausgewählt aus der nachfolgenden Gruppe von Materialien ausgeführt ist:
- einem Kunststoff
- einem Faserverbund- bzw. Faserverbund-Sandwich-Werkstoff.

## Claims

1. Frame for receiving a windscreen, said frame being provided for arranging on a vehicle head of a rail-bound vehicle, in particular rail vehicle, wherein the frame (8) for the windscreen (4) has at least one deformation element (16) which can correspondingly absorb energy and dissipate same by targeted deformation in such a manner that the windscreen (4) moves out of the frame (8) without large broken pieces, preferably free from broken pieces, **characterized in that** the at least one deformation element (16) is designed as a bead (9) running at least partially, preferably completely, around the windscreen in the circumferential direction.

2. Frame according to Claim 1, **characterized in that** the at least one deformation element (16) should be arranged at a defined distance from the window pane.

3. Frame according to Claim 1 or 2, **characterized in that** the at least one deformation element has a predetermined breaking point.

4. Frame according to Claim 3, **characterized in that** the predetermined breaking point can be defined as a function of at least one parameter from the following group or a combination therefrom:
- geometrical design of the individual deformation element
- dimensioning of the individual deformation element
- material of the individual deformation element.

5. Frame according to one of Claims 1 to 4, **characterized in that** a plurality of deformation elements arranged one behind another in series is provided.

6. Frame according to one of the preceding claims, **characterized in that** it is provided for use with a windscreen (4) which is composed of single- or multi-layered safety glass.

7. Frame according to one of the preceding claims, **characterized in that** the deformation element is arranged on the outer circumference of the frame or is integrated therein.

8. Vehicle head for a rail-bound vehicle, in particular rail vehicle, wherein a recess into which a windscreen can be fitted is provided in the vehicle head, wherein the windscreen is either connected directly to the frame of the vehicle head or to the vehicle head on a separate frame, the frame (8) for the windscreen (4) has at least one deformation element (16) which can correspondingly absorb energy and dissipate same by targeted deformation in such a manner that the windscreen (4) moves out of the frame (8) and/or vehicle head without large broken pieces, preferably free from broken pieces; **characterized in that** the at least one deformation element is designed as a bead (9) running at least partially, preferably completely, around the windscreen in the circumferential direction.

9. Vehicle head according to Claim 8, **characterized in that** the at least one deformation element is arranged on the frame or integrated therein at a defined distance from the window pane.

10. Vehicle head according to Claim 8 or 9, **characterized in that** the at least one deformation element has a predetermined breaking point.

11. Vehicle head according to Claim 10, **characterized in that** the predetermined breaking point can be defined as a function of at least one parameter from the following group or a combination therefrom:
- geometrical design of the individual deformation element
- dimensioning of the individual deformation element
- material of the individual deformation element.

12. Vehicle head according to one of Claims 8 to 11, **characterized in that** a plurality of deformation elements arranged one behind another in series is provided.
the individual deformation element is designed as a bead running around the windscreen in the circumferential direction.

13. Vehicle head according to one of Claims 8 to 12, **characterized in that** the windscreen (4) is composed of single- or multi-layered safety glass.

14. Vehicle head according to one of Claims 8 to 13, **characterized in that** the frame for the windscreen in the region surrounding the latter in the circumferential direction is formed reinforced in relation to the vehicle head in respect of the strength (19, 20) thereof.

15. Vehicle head according to Claim 14, **characterized in that** the reinforcement of the frame for the windscreen can be set by one of the following measures or a combination there:
- dimensioning of the frame for the windscreen
- material
- geometrical design.

16. Vehicle head according to one of Claims 8 to 15, **characterized in that** the frame for the windscreen is formed from a material from the following group of materials:
- a plastic
- a fibre composite material or fibre composite sandwich material.

17. Vehicle head according to one of Claims 8 to 16, **characterized in that** the vehicle head comprises a head structure (14)' which, for receiving a vehicle driver's cab, is substantially deformation-resistant, self-supporting and formed from individual structural elements, and an outer casing (2) which is connected to said head structure.

18. Vehicle head according to Claim 17, **characterized in that** the self-supporting head structure has an underbody structure (3) which is connected to the other structural elements and/or outer casing of the self-supporting head structure in an integrally bonded and/or form-fitting manner.

19. Vehicle head according to one of Claims 8 to 18, **characterized in that** the frame of the vehicle head is formed by an outer casing.

20. Vehicle head according to one of Claims 17 to 19, **characterized in that** the frame for the windscreen is formed by structural elements of the self-supporting head structure or the outer casing.

21. Vehicle head according to one of Claims 17 to 19, **characterized in that** the frame for the windscreen is formed by a separate frame (8) which is connected to the frame of the vehicle head.

22. Vehicle head according to one of Claims 17 to 19, **characterized in that** the windscreen is connected to the frame for the windscreen in an integrally bonded and/or form-fitting manner.

23. Vehicle head according to Claim 22, **characterized in that** the separate frame for the windscreen is connected to the frame of the vehicle head in an integrally bonded or form-fitting manner.

24. Vehicle head according to one of Claims 8 to 23, **characterized in that** the frame of the vehicle head is formed from a material selected from the following group of materials:
- a plastic
- a fibre composite material or fibre composite sandwich material.

## Revendications

1. Cadre destiné à accueillir un pare-brise, lequel est prévu pour être agencé à un module de tête d'un véhicule guidé sur voie, en particulier un véhicule sur rails, dans lequel le cadre (8) pour le pare-brise (4) comporte au moins un élément de déformation (16), lequel peut absorber une énergie correspondante et peut être détruit par déformation ciblée, de telle sorte que le pare-brise (4) se détache du cadre (8) sans fragments majeurs, de préférence sans aucun fragment, **caractérisé en ce que** l'au moins un élément de déformation (16) est réalisé dans la direction du pourtour au moins en partie, de préférence en totalité, comme nervure (9) sur la circonférence du pare-brise.

2. Cadre selon la revendication 1, **caractérisé en ce que** l'au moins un élément de déformation (16) est à agencer à une distance prédéfinie de la vitre.

3. Cadre selon la revendication 1 ou 2, **caractérisé en ce que** l'au moins un élément de déformation comporte une zone de rupture imposée.

4. Cadre selon la revendication 3, **caractérisé en ce que** la zone de rupture imposée est définissable comme fonction d'au moins un paramètre issu du groupe ci-dessous ou d'une combinaison de ceux-ci :
- réalisation géométrique de l'élément de déformation individuel
- dimensionnement de l'élément de déformation individuel
- matériau de l'élément de déformation individuel.

5. Cadre selon l'une des revendications 1 à 4, **caractérisé en ce qu'**est prévue une pluralité d'éléments de déformation agencés en ligne l'un derrière l'autre.

6. Cadre selon l'une des revendications précédentes, **caractérisé en ce qu'**il est prévu pour l'utilisation avec un pare-brise (4) constitué d'un verre de sûreté monolithique ou feuilleté.

7. Cadre selon l'une des revendications précédentes, **caractérisé en ce que** l'élément de déformation est agencé à la circonférence extérieure du cadre ou intégré dans celle-ci.

8. Module de tête pour véhicule guidé sur voie, en particulier un véhicule sur rails, dans lequel un emplacement est prévu dans le module de tête où un pare-brise peut être inséré, dans lequel le pare-brise est amarré directement au cadre du module tête ou à un cadre séparé sur le module de tête, le cadre (8) pour le pare-brise (4) comporte au moins un élément de déformation (16), lequel peut absorber une énergie correspondante et peut être détruit par déformation ciblée, de telle sorte que le pare-brise (4) se détache du cadre (8) et/ou du module de tête sans fragments majeurs, de préférence sans aucun fragment, **caractérisé en ce que** l'au moins un élément de déformation est réalisé dans la direction du pourtour au moins en partie, de préférence en totalité, comme nervure (9) sur la circonférence du pare-brise.

9. Module de tête selon la revendication 8, **caractérisé en ce que** l'au moins un élément de déformation est agencé au cadre à une distance prédéfinie de la vitre ou intégré dans celui-ci.

10. Module de tête selon la revendication 8 ou 9, **caractérisé en ce que** l'au moins un élément de déformation comporte une zone de rupture imposée.

11. Module de tête selon la revendication 10, **caractérisé en ce que** la zone de rupture imposée est définissable comme fonction d'au moins un paramètre issu du groupe ci-dessous ou d'une combinaison de ceux-ci :
- réalisation géométrique de l'élément de déformation individuel
- dimensionnement de l'élément de déformation individuel
- matériau de l'élément de déformation individuel.

12. Module de tête selon l'une des revendications 8 à 11, **caractérisé en ce qu'**une pluralité d'éléments de déformation agencés en ligne l'un derrière l'autre est prévue.
l'élément de déformation individuel est réalisé dans la direction du pourtour comme nervure sur la circonférence du pare-brise.

13. Module de tête selon l'une des revendications 8 à 12, **caractérisé en ce que** le pare-brise (4) est constitué d'un verre de sûreté monolithique ou feuilleté.

14. Module de tête selon l'une des revendications 8 à 13, **caractérisé en ce que** le cadre pour le pare-brise est conçu comme renforcé dans la zone entourant la circonférence du pare-brise par rapport au module de tête en ce qui concerne sa résistance (19, 20).

15. Module de tête selon la revendication 14, **caractérisé en ce que** le renforcement du cadre pour le pare-brise est ajustable par une des mesures ci-dessous ou une combinaison de celles-ci :
- dimensionnement du cadre pour le pare-brise
- matériel
- conception géométrique.

16. Module de tête selon l'une des revendications 8 à 15, **caractérisé en ce que** le cadre pour le pare-brise est réalisé en un matériau issu du groupe de matériaux ci-dessous :
- plastique
- matériau composite en fibres ou composite sandwich en fibres.

17. Module de tête selon l'une des revendications 8 à 16, **caractérisé en ce que** le module de tête comprend, pour accueillir un poste de conducteur de véhicule, une structure de tête (14) essentiellement résistante à la déformation, autoportante et construite à partir d'éléments de structure individuels et une enveloppe extérieure (2) rattachée à ceux-ci.

18. Module de tête selon la revendication 17, **caractérisé en ce que** la structure de tête autoportante comporte une structure de soubassement (3), laquelle est rattachée aux autres éléments de structure et/ou à l'enveloppe extérieure de la structure de tête autoportante par adhérence et/ou complémentarité de forme.

19. Module de tête selon l'une des revendications 8 à 18, **caractérisé en ce que** le cadre du module de tête est formé d'une enveloppe extérieure.

20. Module de tête selon l'une des revendications 17 à 19, **caractérisé en ce que** le cadre pour le pare-brise est formé d'éléments de structure de la structure de tête autoportante ou de l'enveloppe extérieure.

21. Module de tête selon l'une des revendications 17 à 19, **caractérisé en ce que** le cadre pour le pare-brise est formé d'un cadre séparé (8), rattaché au cadre du module de tête.

22. Module de tête selon l'une des revendications 17 à 19, **caractérisé en ce que** le pare-brise est rattaché au cadre pour le pare-brise par adhérence ou par complémentarité de forme.

23. Module de tête selon la revendication 22, **caractérisé en ce que** le cadre séparé pour le pare-brise est rattaché au cadre du module de tête par adhérence ou par complémentarité de forme.

24. Module de tête selon l'une des revendications 8 à 23, **caractérisé en ce que** le cadre du module de tête est réalisé en un matériau sélectionné parmi le groupe de matériaux ci-dessous :
- plastique
- matériau composite en fibres ou composite sandwich en fibres.
